# EUROPÄISCHE PATENTSCHRIFT

(11) **EP 2 264 385 B1**
(45) Veröffentlichungstag und Bekanntmachung des Hinweises auf die Patenterteilung: **11.04.2018**
(21) Anmeldenummer: 10181303.8
(22) Anmeldetag: 29.07.2005
(51) Int. Cl.: F25B 9/00, F25B 40/06

(54) **Kältekreislauf und Verfahren zum Betreiben eines Kältekreislaufes**
Refrigeration cycle and method of operating a refrigerating cycle
Cycle frigorifique et procédé d'operation d'un cycle frigorifique

(30) Priorität: 09.08.2004 DE 102004038640
(43) Veröffentlichungstag der Anmeldung: 22.12.2010
(62) Teilanmeldung aus: 05775838.5
(73) Patentinhaber: Linde Kältetechnik GmbH, 50999 Köln (DE)
(72) Erfinder: Heinbokel, Bernd, 20999 Köln (DE); Gernemann, Andreas, 24939 Flensburg (DE); Schierhorn, Uwe, 50839 Wesseling (DE)
(74) Vertreter: Schmitt-Nilson Schraud Waibel Wohlfrom Patentanwälte Partnerschaft mbB

(56) Entgegenhaltungen:
- EP-A1- 1 046 869
- WO-A1-99/10686
- DE-A1- 19 522 884
- JP-A- 5 045 007
- JP-A- 2000 154 941

## Beschreibung

Die Erfindung betrifft einen Kältekreislauf, in dem ein ein- oder mehrkomponentiges Kältemittel zirkuliert, aufweisend in Strömungsrichtung einen Verflüssiger, einen Sammelbehälter, eine, einem Verdampfer vorgeschaltete Entspannungsvorrichtung, einen Verdampfer und eine Verdichtereinheit.

Ferner betrifft die Erfindung ein Verfahren zum Betreiben eines Kältekreislaufes.

Unter dem Begriff "Verflüssiger" seien sowohl Verflüssiger als auch Gaskühler zu verstehen.

Gattungsgemäße Kältekreisläufe sind hinlänglich bekannt. Sie werden beispielsweise in Kälteanlagen, so genannten Verbundkälteanlagen, wie sie in Supermärkten zur Anwendung kommen, realisiert. Verbundkälteanlagen versorgen dort im Allgemeinen eine Vielzahl von Kälteverbrauchern, wie etwa Kühlräume, Kühl- und Tiefkühlmöbel. Zu diesem Zweck zirkuliert in ihnen ein ein- oder mehrkomponentiges Kältemittel bzw. Kältemittelgemisch.

Ein zum Stand der Technik zählender Kältekreislauf bzw. eine Kälteanlage, in der ein derartiger Kältekreislauf realisiert wird, sei anhand des in der Figur 1 dargestellten Ausführungsbeispieles näher erläutert.

Das in dem Kältekreislauf zirkulierende ein- oder mehrkomponentige Kältemittel wird in einem Verflüssiger bzw. Gaskühler A - nachfolgend nurmehr als Verflüssiger bezeichnet -, der im Regelfall außerhalb des Supermarktes, beispielsweise auf dessen Dach, angeordnet ist, durch Wärmetausch, vorzugsweise gegen Au-ßenluft, kondensiert.

Das flüssige Kältemittel aus dem Verflüssiger A wird über Leitung B einem (Kältemittel)Sammler C zugeführt. Innerhalb eines Kältekreislaufes muss immer soviel Kältemittel vorhanden sein, dass auch bei maximalem Kältebedarf die Verdampfer aller Kälteverbraucher gefüllt werden können. Da jedoch bei niedrigerem Kältebedarf einzelne Verdampfer nur teilweise gefüllt oder sogar vollständig leer sind, muss das überschüssige Kältemittel während dieser Zeiten in dem dafür vorgesehenen Sammler C aufgefangen werden.

Aus dem Sammler C gelangt das Kältemittel über die Flüssigkeitsleitung D zu den Kälteverbrauchern des so genannten Normalkühlkreislaufes. Hierbei stehen die in der Figur 1 dargestellten Verbraucher F und F' für eine beliebige Anzahl von Verbrauchern des Normalkühlkreislaufes. Jedem der vorgenannten Kälteverbraucher ist ein Expansionsventil E bzw. E' vorgeschaltet, in welchem das in den Kälteverbraucher bzw. den oder die Verdampfer des Kälteverbrauchers strömende Kältemittel entspannt wird. Das so entspannte Kältemittel wird in den Verdampfern der Kältemittelverbraucher F und F' verdampft und kühlt so die entsprechenden Kühlmöbel und -räume.

Das in den Kälteverbrauchern F und F' des Normalkühlkreislaufes verdampfte Kältemittel wird anschließend über die Saugleitung G der Verdichtereinheit H zugeführt und in dieser auf den gewünschten Druck zwischen 10 und 25 bar verdichtet. Im Regelfall ist die Verdichtereinheit H lediglich einstufig ausgebildet und weist mehrere parallel geschaltete Verdichter auf.

Das in der Verdichtereinheit H verdichtete Kältemittel wird anschließend über die Druckleitung I wiederum dem bereits erwähnten Verflüssiger A zugeführt.

Über eine zweite Flüssigkeitsleitung D' wird aus dem Sammler C Kältemittel dem Kondensator K zugeführt und in diesem im Wärmetausch gegen das Kältemittel des noch zu erläuternden Tiefkühlkreislaufes verdampft, bevor es über die Leitung G' der Verdichtereinheit H zugeführt wird.

Das in dem Kondensator K verflüssigte Kältemittel des Tiefkühlkreislaufes wird über Leitung L dem Sammler M des Tiefkühlkreislaufes zugeführt. Aus diesem wird über die Leitung N das Kältemittel dem Verbraucher P - dieser steht für eine beliebige Anzahl von Verbrauchern -, dem eine Entspannungsvorrichtung O vorgeschaltet ist, zugeführt und in diesem verdampft. Über die Saugleitung Q wird das verdampfte Kältemittel der ein- oder mehrstufigen Verdichtereinheit R zugeführt, in dieser auf einen Druck zwischen 25 und 40 bar verdichtet und anschließend über die Druckleitung S dem bereits erwähnten Kondensator K zugeführt.

Als Kältemittel des Normalkühlkreislaufes wird beispielsweise R 404A verwendet, während für den Tiefkühlkreislauf Kohlendioxid zur Anwendung kommt.

Die in der Figur 1 dargestellten Verdichtereinheiten H und R, die Sammler C und M sowie der Kondensator K sind im Regelfall in einem separaten Maschinenraum angeordnet. Etwa 80 bis 90 % des gesamten Leitungsnetzes sind jedoch in den Verkaufsräumen, den Lagerräumen bzw. anderen für Mitarbeiter und Kunden zugänglichen Räumen eines Supermarktes angeordnet. Solange in diesem Leitungsnetz mit Drücken von nicht mehr als 35 bis 40 bar gearbeitet wird, ist dies für die Supermarktbetreiber sowohl aus psychologischer Sicht als auch aus Kostengründen akzeptabel.

Derzeit wird dazu übergegangen, auch den vorbeschriebenen Normalkühlkreislauf mit dem Kältemittel CO₂ zu betreiben.

Der sinnvolle Einsatz des natürlichen Kältemittels CO₂ in der Gewerbekälte scheitert bisher zum einen an der unzureichenden energetischen Effizienz des einfachen, einstufigen Kreisprozesses bei hohen (Außen)Lufttemperaturen. Zum anderen sind aufgrund der Stoffeigenschaften von CO₂ hohe Arbeitsdrücke - bis zu 100 bar und darüber - erforderlich, die eine Fertigung von entsprechenden Kältekreisläufen bzw. Kälteanlagen aus ökonomischen Gründen enorm erschweren. Kommerziell wird das Kältemittel CO₂ daher bisher nur bei Kaskadensystemen in der Tiefkühlung verwendet - wie dies beispielhaft anhand der Figur 1 erläutert ist -, da die dort realisierten Arbeitsdrücke die übliche, maximale Drucklage von 40 bar nicht überschreiten.

Aufgrund der vorerwähnten höheren Drücke bzw. Drucklage muss das Rohrleitungsnetz des Kältekreislaufes auf diese Drücke bzw. Drucklage ausgelegt werden. Die hierfür erforderlichen Materialien sind jedoch weitaus teurer als diejenigen, die bei den bisher realisierten Drucklagen zur Anwendung kommen können. Darüber hinaus sind derartige, vergleichsweise hohe Drucklagen jedoch auch den Anlagenbetreibern nur sehr schwer zu vermitteln.

Ein weiteres Problem besteht insbesondere bei der Verwendung von CO₂ als Kältemittel darin, dass bei entsprechend hohen Außentemperaturen ein überkritischer Betrieb des Kältekreislaufes erforderlich wird. Hohe Außenlufttemperaturen haben zur Folge, dass am Verdampfereintritt vergleichsweise hohe Drosseldampfanteile auftreten. Dadurch wird die effektive volumetrische Kälteleistung des zirkulierenden Kältemittels verringert, jedoch müssen sowohl Saug- als auch Flüssigkeitsleitungen sowie die Verdampfer entsprechend größer dimensioniert werden, um die Druckverluste so niedrig wie möglich zu halten.

Aufgabe der vorliegenden Erfindung ist es, einen gattungsgemäßen Kältekreislauf sowie ein Verfahren zum Betreiben eines Kältekreislaufes anzugeben, der bzw. das die genannten Nachteile vermeidet.

Zur Lösung dieser Aufgabe wird ein Kältekreislauf vorgeschlagen, der sich dadurch auszeichnet, dass zwischen dem Verflüssiger und dem Sammelbehälter eine Zwischen-Entspannungsvorrichtung angeordnet ist.

Verfahrensseitig wird die gestellte Aufgabe dadurch gelöst, dass in der zwischen dem Verflüssiger und dem Sammelbehälter angeordneten Zwischen-Entspannungsvorrichtung eine Entspannung des Kältemittels auf einen (Zwischen)Druck von 5 bis 40 bar erfolgt.

Aus der DE 195 22 884 A1 ist ein Verfahren zum Betrieb einer Kompressionskälteanlage mit dem Arbeitsmittel Kohlendioxid (CO2) mit einer zweistufigen Drosselung und Teilung des umlaufenden Arbeitsmittelmassestromes bekannt. Dabei wird der Arbeitsmittelmassestrom nach der ersten Drosselstufe in einen unterkritisch arbeitenden Mitteldruckabscheidesammler geleitet, der sich der im unteren Teil des Mitteldruckabscheidesammlers separierende grössere flüssige Arbeitsmittelmassestromanteil wird dem Verdampfer zugeführt, der im oberen Teil des Mitteldruckabscheidesammlers separierende kleinere dampfförmige Arbeitsmittelmassestromanteil wird über eine zweite Drosselstufe bis nahe über den Verdampfungsdruck entspannt und dient in einen inneren Wärmeübertrager durch Verdampfung und Überhitzung zur Unterkühlung des überkritischen Hochdruckgases. Nach der Verdampfung und Überhitzung wird der kleinere Arbeitsmittelmassestromanteil in einen im Verdampfer integrierten Sammelrohr mit den Ausgängen der Verdampferstränge gemischt. Die in DE 195 22 884 A1 offenbarten Kältekreislauf und Verfahren entsprechen den Oberbegriffen der Ansprüche 1 und 14. Aus der JP 2000 154941 A ist ein Kühlgerät/Kühlschrank bekannt, mit einem Verdichter, einem Verflüssiger, einer Drosseleinrichtung und einem Verdampfer, die ringförmig durch Leitungen miteinander verbunden sind, und mit einem Gas-Flüssig-Separator, der auf einer stromabwärts gelegenen Seite der Drosseleinheit vorgesehen ist. Der Kühlschrank/das Kühlgerät enthält eine Flüssigleitung zum Leiten von flüssigem Kältemittel, das durch den Gas-Flüssig-Separator separiert worden ist, zu dem Verdampfer; und eine Gasleitung zum Leiten von gasförmigem Kältemittel, das von dem Gas-Flüssig-Separator separiert worden ist, zu einer Einlassseite des Verdichters, wobei die Gasleitung in Wärmeaustausch mit einem Leitungsabschnitt zwischen der Auslassseite des Verdichters und einem Einlass des Verflüssigers steht. Ein Kältekreislauf, und ein Verfahren zum Betreiben eines Kältekreislaufes sowie weitere Ausgestaltungen desselben seien nachfolgend anhand der in den Figuren 2 und 3 gezeigten Ausführungsbeispiele näher erläutert, wobei die Figur 4 einen erfindungsgemäßen Kältekreislauf zeigt.

Hierbei zeigt die Figur 2 eine Verbundkälteanlage, in der eine mögliche Ausgestaltung eines Kältekreislaufes realisiert ist. Im Folgenden sei eine Verfahrensweise beschrieben, bei der als Kältemittel HFKW(s), FKW(s) oder CO₂ zur Anwendung kommen kann.

Das in der Verdichtereinheit 6 auf einem Druck zwischen 10 und 120 bar verdichtete Kältemittel wird über die Druckleitung 7 dem Verflüssiger bzw. Gaskühler 1 zugeführt und in diesem gegen Außenluft kondensiert bzw. enthitzt. Über die Leitungen 2, 2' und 2" wird das Kältemittel dem Kältemittelsammler 3 zugeführt, wobei es nunmehr jedoch erfindungsgemäß in der Zwischen-Entspannungsvorrichtung a auf einen Zwischendruck von 5 bis 40 bar entspannt wird. Diese Zwischenentspannung bietet den Vorteil, dass das nachgeschaltete Leitungsnetz sowie der Sammler 3 nurmehr auf eine niedrigere Drucklage ausgelegt sein müssen. Der Druck, auf den das Kältemittel in der erwähnten Zwischen-Entspannungsvorrichtung a entspannt wird, wird hierbei vorzugsweise so gewählt, dass er noch unterhalb des niedrigsten zu erwartenden Verflüssigungsdruckes liegt.

Gemäss einer vorteilhaften Ausgestaltung eines Kältekreislaufes ist die Druckleitung 7 mit dem Sammelbehälter 3, vorzugsweise mit dessen Gasraum, verbunden bzw. verbindbar. Diese Verbindung zwischen Druckleitung 7 und dem Sammelbehälter 3 kann beispielsweise über eine Verbindungsleitung 17, in der ein Entspannungsventil h angeordnet ist, erfolgen.

Gemäß einer vorteilhaften Ausgestaltung eines Kältekreislaufes ist die Druckleitung 7 mit der den Verflüssiger 1 und den Sammelbehälter 3 verbindenden Leitung bzw. Leitungsabschnitte 2 bzw. 2', 2" verbunden bzw. verbindbar. Diese Verbindung zwischen der Druckleitung 7 und der Leitung 2 bzw. 2', 2" kann beispielsweise über die gestrichelt dargestellte Verbindungsleitung 18, in der ein Ventil j angeordnet ist, erfolgen.

Gemäß einer vorteilhaften Ausgestaltung eines Kältekreislaufes ist der Sammelbehälter 3, vorzugsweise dessen Gasraum, mit dem Eingang der Verdichtereinheit 6 verbunden bzw. verbindbar.

Diese Verbindung zwischen Sammelbehälter 3 und Eingang der Verdichtereinheit 6 kann beispielsweise über eine Verbindungsleitung 12, die wie in der Figur 2 dargestellt, in die Saugleitung 11 mündet, erfolgen.

Über das in der Leitung 12 vorgesehene Entspannungsventil e und das in der Leitung 17 vorgesehene Entspannungsventil h oder das in der Leitung 18 vorgesehene Ventil j kann der gewählte Zwischendruck nunmehr für alle Betriebsbedingungen konstant gehalten werden. Möglich ist jedoch auch eine Regelung dergestalt, dass ein konstanter Differenzwert zum Saugdruck besteht. Dadurch wird erreicht, dass der Drosseldampfanteil an den Verdampfern vergleichsweise klein ist, was zur Folge hat, dass die Flüssigkeits- und Saugleitungen entsprechend kleiner dimensioniert werden können. Dies gilt auch für die Kondensatleitung, da nunmehr keine gasförmigen Bestandteile über sie zurück in den Verflüssiger 1 strömen müssen. Mittels der Erfindung wird somit auch erreicht, dass sich die erforderliche Kältemittelfüllmenge um bis zu ca. 30 % reduzieren lässt.

Über die Saugleitung 4 wird Kältemittel aus dem Sammler 3 abgezogen und den Kältemittelverbrauchern bzw. deren Wärmetauscher E2 und E3 zugeführt. Diesen vorgeschaltet ist jeweils ein Entspannungsventil b bzw. c, in denen das in die Kälteverbraucher strömende Kältemittel entspannt wird. Das in den Kälteverbrauchern E2 und E3 verdampfte Kältemittel wird anschließend über die Saugleitung 5 wiederum der Verdichtereinheit 6 zugeführt bzw. durch diese aus den Verdampfern E2 und E3 gesaugt.

Ein Teil des aus dem Sammler 3 über Leitung 4 abgezogenen Kältemittels wird über Leitung 8 einem oder mehreren Tiefkühlverbrauchern - dargestellt durch den Wärmetauscher E4 -, dem ebenfalls ein Entspannungsventil d vorgeschaltet ist, zugeführt. Dieser Kältemittelteilstrom wird nach der Verdampfung im Wärmetauscher bzw. Kälteverbraucher E4 über die Saugleitung 9 der Verdichtereinheit 10 zugeführt und in dieser auf den Eingangsdruck der Verdichtereinheit 6 verdichtet. Der so verdichtete Kältemittelteilstrom wird anschließend über Leitung 11 der Eingangsseite der Verdichtereinheit 6 zugeführt. Weiterbildend wird vorgeschlagen, dass - wie in der Figur 2 dargestellt - dem Sammelbehälter 3 ein Wärmeübertrager E1 vorgeschaltet sein kann.

Hierbei ist der Wärmeübertrager E1 vorzugsweise eingangsseitig mit dem Ausgang des Verflüssigers 1 verbunden oder verbindbar.

Wie in der Figur 2 dargestellt, kann nunmehr über Leitung 13, in der ein Entspannungsventil f vorgesehen ist, ein Teilstrom des verflüssigten bzw. enthitzen Kältemittels aus dem Verflüssiger bzw. Gaskühler 1 bzw. der Leitung 2 abgezogen und in dem Wärmeübertrager E1 gegen das zu enthitzende, dem Wärmeübertrager E1 über Leitung 2' zugeführte Kältemittel verdampft werden. Der verdampfte Kältemittelteilstrom wird anschließend über Leitung 14 einem Verdichter 6', der der vorbeschriebenen Verdichtereinheit 6 zugeordnet ist und der vorzugsweise auf einem höheren Druckniveau ansaugt, zugeführt und in diesem auf den gewünschten Enddruck der Verdichtereinheit 6 verdichtet werden.

Mittels des Wärmeübertragers E1 wird der in der Zwischen-Entspannungsvorrichtung a zu entspannende Kältemittelstrom vorzugsweise soweit abgekühlt, dass der Drosseldampfanteil des entspannten Kältemittels minimiert wird.

Alternativ oder zusätzlich können die im Sammler 3 anfallenden Drosseldampfanteile auch über die Leitung 12 sowie die gestrichelt gezeichnete Leitung 15 mittels des Verdichters 6' auf einem höheren Druckniveau abgesaugt werden.

In der Figur 3 dargestellt ist eine Ausführungsform eines Kältekreislaufes bzw. eines Verfahrens zum Betreiben eines Kältekreislaufes, bei dem das aus dem Sammelbehälter 3 über die Leitung 4 abgezogene Kältemittel im Wärmetauscher E5 einer Unterkühlung unterworfen wird. Hierbei erfolgt die Unterkühlung - entsprechend einer vorteilhaften Ausgestaltung - im Wärmetausch mit dem aus dem Sammelbehälter 3 über Leitung 12 abgezogenen Flashgas.

Flüssigkeitsleitungen, wie beispielsweise die in den Figuren 2 und 3 dargestellte Leitung 4, mit einem Temperaturniveau unterhalb der Umgebungstemperatur sind einer Wärmeeinstrahlung ausgesetzt. Diese hat zur Folge, dass das innerhalb der Flüssigkeitsleitung strömende Kältemittel teilweise verdampft, es somit zur Bildung von unerwünschten Dampfanteilen kommt. Um dies zu verhindern, werden Kältemittel bisher entweder durch eine Expansion eines Teilstromes des Kältemittels und anschließender Verdampfung oder durch einen inneren Wärmeübergang gegen einen Sauggasstrom, welches dabei überhitzt wird, unterkühlt. Der Temperaturabstand zwischen Saug- und Flüssigkeitsleitung bzw. des darin zirkulierenden Kältemittels kann unter Umständen zu gering sein, um eine innere Wärmeübertragung für die erforderliche Unterkühlung des in der Flüssigkeitsleitung strömenden Kältemittels zu realisieren. Weiterbildend wird daher - wie bereits erwähnt - vorgeschlagen, das aus dem Sammelbehälter 3 über Leitung 4 abgezogene Kältemittel im Wärmetauscher bzw. Unterkühler E5 gegen das aus dem Sammelbehälter 3 über Leitung 12 und im Ventil e entspannte Flashgas zu unterkühlen. Nach Durchgang durch den Wärmetauscher bzw. Unterkühler E5 wird das entspannte und im Wärmetauscher E5 überhitzte Kältemittel über die Leitungsabschnitte 12' und 11 dem Eingang der Verdichtereinheit 6 zugeführt. Durch die Überhitzung des aus dem Sammelbehälter 3 über Leitung 12 abgezogenen Flashgasstromes wird in der Flüssigkeitsleitung 4 eine ausreichende Unterkühlung des in ihr strömenden Kältemittels erreicht; diese Unterkühlung des Kältemittels verbessert den Regelbetrieb der Entspannungs- bzw. Einspritzventile b, c und d, die den Verdampfern E2, E3 und E4 vorgeschaltet sind.

Flüssigkeitströpfchen, die aus dem Sammelbehälter 3 über Leitung 12 aufgrund einer zu kleinen Dimensionierung und/oder Überfüllung des Sammelbehälters 3 nicht abgeschieden und mit dem Flashgas mitgeführt werden, werden spätestens im Wärmetauscher/Unterkühler E5 verdampft. Die beschriebene Verfahrensweise hat somit darüber hinaus den Vorteil, dass die Betriebssicherheit der Verdichter bzw. Verdichtereinheit 6 aufgrund einer sicheren Überhitzung des Flashgasstromes erhöht wird.

Die Figur 4 zeigt eine Ausgestaltung des erfindungsgemäßen Kältekreislaufes bzw. des erfindungsgemäßen Verfahrens zum Betreiben eines Kältekreislaufes. Der Übersichtlichkeit halber ist in der Figur 4 lediglich ein Ausschnitt des in der Figur 2 und 3 dargestellten Kältekreislaufes dargestellt.

Das erfindungsgemäße Verfahren zum Betreiben eines Kältekreislaufes weiterbildend wird vorgeschlagen, dass zumindest ein Teilstrom des aus dem Sammelbehälter abgezogenen Flashgases zumindest zeitweilig gegen wenigstens einen Teilstrom des verdichteten Kältemittels überhitzt wird.

Die Figur 4 zeigt eine mögliche Ausgestaltung des erfindungsgemäßen Verfahrens, bei der zumindest zeitweilig ein Teilstrom des aus dem Sammelbehälter 3 über Leitung 12 abgezogenen Flashgases über die Leitung 16 einem Wärmetauscher E6 zugeführt und in diesem gegen das in der Verdichtereinheit 6 verdichtete Kältemittel überhitzt wird.

Bei der in der Figur 4 dargestellten Verfahrensweise wird der zu überhitzende Flashgasstrom im Wärmetauscher E6 gegen den gesamten, in der Verdichtereinheit 6 verdichteten Kältemittelstrom, der über Leitung 7 dem in der Figur 4 nicht dargestellten Verflüssiger bzw. Enthitzer zugeführt wird, überhitzt.

Nach Durchgang durch den Wärmetauscher/Überhitzer E6 wird der Flashgasstrom über Leitung 16' dem Eingang des Verdichters 6' der Verdichtereinheit 6 zugeführt.

Die in der Figur 4 dargestellte Verfahrensweise ermöglicht es sicherzustellen, dass in dem Flashgas enthaltene Flüssiganteile zweifelsfrei verdampft werden, woraus eine erhöhte Sicherheit für die Verdichter bzw. die Verdichtereinheit 6 resultiert.

## Patentansprüche

1. Kältekreislauf, in dem ein ein- oder mehrkomponentiges Kältemittel, insbesondere CO₂, zirkuliert, wobei der Kältekreislauf einen überkritischen Betrieb ermöglicht, aufweisend in Strömungsrichtung einen Verflüssiger/Gaskühler (1), eine Zwischen-Entspannungsvorrichtung (a), einen Sammelbehälter (3), eine einem Verdampfer (E2, E3) vorgeschaltete Entspannungsvorrichtung (b, c), einen Verdampfer (E2, E3) und eine mit dem Verdampfer (E2, E3) durch eine Saugleitung (5) verbundene Verdichtereinheit (6), wobei die Verdichtereinheit (6) mit dem Verflüssiger/Gaskühler (1) mittels einer Druckleitung (7) verbunden ist, wobei der Gasraum des Sammelbehälters (3) über eine Leitung (12, 16) mit dem Eingang der Verdichtereinheit (6) verbunden oder verbindbar ist, **dadurch gekennzeichnet dass** ein Wärmetauscher (E6) vorgesehen ist, dem zumindest zeitweilig ein Teilstrom des aus dem Sammelbehälter (3) über die Leitung (12, 16) abgezogenen Flashgases zugeführt wird und in dem dieser Teilstrom gegen das verdichtete Kältemittel in der Druckleitung (7) überhitzt wird.

2. Kältekreislauf nach Anspruch 1, wobei das Flashgas nach Durchgang durch den Wärmetauscher/Überhitzer (E6) über eine Leitung (16') dem Eingang des Verdichters (6') der Verdichtereinheit (6) zugeführt wird.

3. Kältekreislauf nach Anspruch 1 oder 2, wobei dem Sammelbehälter (3) ein Wärmeübertrager (E1) vorgeschaltet ist.

4. Kältekreislauf nach Anspruch 3, wobei der Wärmeübertrager (E1) eingangsseitig mit dem Ausgang des Verflüssigers/Gaskühlers (1) verbunden oder verbindbar ist (2, 13).

5. Kältekreislauf nach Anspruch 3 oder 4, wobei sich die Leitung (2) von dem Verflüssiger/Gaskühler (1) in einen ersten Leitungsabschnitt (2') und in einen zweiten Leitungsabschnitt (13) aufteilt, wobei in dem zweiten Leitungsabschnitt (13) ein Entspannungsventil (f) angeordnet ist, und wobei das Kältemittel in dem zweiten Leitungsabschnitt (13) in dem Wärmeübertrager (E1) gegen das Kältemittel in dem ersten Leitungsabschnitt (2') verdampft wird.

6. Kältekreislauf nach Anspruch 5, wobei der zweite Leitungsabschnitt (13, 14) nach dem Wärmeübertrager (E1) mit dem Eingang des Verdichters (6') der Verdichtereinheit (6) verbunden oder verbindbar ist.

7. Kältekreislauf nach Anspruch 5 oder 6, wobei die Druckleitung (7) mit der den Verflüssiger/Gaskühler (1) und den Sammelbehälter (3) verbindenden Leitung (2, 2', 2") verbunden oder verbindbar ist.

8. Kältekreislauf nach einem der Ansprüche 5 bis 7, wobei die Leitung (18) mit einem darin vorgesehenen Ventil (j) den ersten Leitungsabschnitt (2') nach dem Wärmeübertrager (E1) mit der Druckleitung (7) nach der Verdichtereinheit (6) verbindet.

9. Kältekreislauf nach einem der vorhergehenden Ansprüche, wobei die Druckleitung (7) mit dem Sammelbehälter (3), vorzugsweise mit dessen Gasraum, verbunden oder verbindbar ist.

10. Kältekreislauf nach Anspruch 9, wobei ein Entspannungsventil (h) in der Leitung (17), welche die Druckleitung (7) mit dem Sammelbehälter (3) verbindet, vorgesehen ist.

11. Kältekreislauf nach einem der vorhergehenden Ansprüche, wobei das von dem Sammelbehälter (3) abgezogene Kältemittel über eine Leitung (8) einem oder mehreren Tiefkühlverbrauchern (E4), denen ein Entspannungsventil (d) vorgeschaltet ist, zugeführt wird.

12. Kältekreislauf nach Anspruch 11, wobei eine Verdichtereinheit (10) vorgesehen ist, die über eine Saugleitung (9) mit in dem Tiefkühlverbraucher (E4) verdampften Kältemittel versorgt wird, und wobei das in der Verdichtereinheit (10) verdichtete Kältemittel über eine Saugleitung (11) der Verdichtereinheit (6) zugeführt wird.

13. Verfahren zum Betreiben eines Kältekreislaufes, in dem ein ein- oder mehrkomponentiges Kältemittel, insbesondere CO₂, in Strömungsrichtung durch einen Verflüssiger/Gaskühler (1), eine Zwischen-Entspannungsvorrichtung (a), einen Sammelbehälter (3), eine einem Verdampfer (E2, E3) vorgeschaltete Entspannungsvorrichtung (b, c), einen Verdampfer (E2, E3) und eine mit dem Verdampfer (E2, E3) durch eine Saugleitung (5) verbundene Verdichtereinheit (6) zirkuliert, wobei Flashgas aus dem Gasraum des Sammelbehälters (3) über eine Leitung (12, 16) dem Eingang der Verdichtereinheit (6) zugeführt wird,
**dadurch gekennzeichnet, dass**
in der zwischen dem Verflüssiger/Gaskühler (1) und dem Sammelbehälter (3) angeordneten Zwischen-Entspannungsvorrichtung (a) eine Entspannung des Kältemittels auf einen Zwischendruck von 5 bis 40 bar erfolgt, und ein Teilstrom des aus dem Sammelbehälter (3) abgezogenen Flashgases (12, 16) zumindest zeitweilig gegen das verdichtete Kältemittel (7) in der Druckleitung (7), welche die Verdichtereinheit (6) mit dem Verflüssiger/Gaskühler (1) verbindet, überhitzt wird (E6).

14. Verfahren nach Anspruch 13, wobei das Kältemittel (2) vor seiner Zwischen-Entspannung (a) abgekühlt wird.

## Claims

1. A refrigeration circuit in which a single-component or multi-component refrigerant, in particular CO₂, circulates, said refrigeration circuit enabling transcritical operation and comprising, in the direction of flow, a condenser/gas cooler (1), an intermediate relief device (a), a collecting container (3), a relief device (b, c) disposed upstream of an evaporator (E2, E3), an evaporator (E2, E3), and a compressor unit (6) connected to the evaporator (E2, E3) by a suction line (5), the compressor unit (6) being connected to the condenser/gas cooler (1) by means of a pressure line (7), and the gas space of the collecting container (3) being connected or connectable to an input of the compressor unit (6) via a line (12, 16), **characterized in that** a heat exchanger (E6) is provided, to which a partial flow of the flash gas that is drawn out of the collecting container (3) via the line (12, 16) is fed, at least intermittently, and in which this partial flow is superheated in relation to the compressed refrigerant in the pressure line (7).

2. The refrigeration circuit according to Claim 1, wherein, after passing through the heat exchanger/superheater (E6), the flash gas is fed via a line (16') to the input of the compressor (6') of the compressor unit (6).

3. The refrigeration circuit according to Claim 1 or 2, wherein a heat transfer means (E1) is connected upstream of the collecting container (3).

4. The refrigeration circuit according to Claim 3, wherein the heat transfer means (E1) is connected or connectable (2, 13) on an input side to the output of the condenser/gas cooler (1).

5. The refrigeration circuit according to Claim 3 or 4, wherein the line (2) from the condenser/gas cooler (1) is divided into a first line section (2') and a second line section (13), wherein a relief valve (f) is located in the second line section (13), and wherein the refrigerant in the second line section (13) is evaporated in the heat transfer means (E1) against the refrigerant in the first line section (2').

6. The refrigeration circuit according to Claim 5, wherein the second line section (13, 14) downstream of the heat transfer means (E1) is connected or connectable to the input of the compressor (6') of the compressor unit (6).

7. The refrigeration circuit according to Claim 5 or 6, wherein the pressure line (7) is connected or connectable to the line (2, 2', 2") that connects the condenser/gas cooler (1) to the collecting container (3).

8. The refrigeration circuit according to any of Claims 5 to 7, wherein the line (18) with a valve (j) disposed therein connects the first line section (2') downstream of the heat transfer unit (E1) to the pressure line (7) downstream of the compressor unit (6).

9. The refrigeration circuit according to any of the preceding claims, wherein the pressure line (7) is connected or connectable to the collecting container (3), preferably to the gas space thereof.

10. The refrigeration circuit according to Claim 9, wherein a relief valve (h) is provided in the line (17) that connects the pressure line (7) to the collecting container (3).

11. The refrigeration circuit according to any of the preceding claims, wherein the refrigerant drawn from the collecting container (3) is fed via a line (8) to one or more deep-freeze consumers (E4) having a relief valve (d) connected upstream thereof.

12. The refrigeration circuit according to Claim 11, wherein a compressor unit (10) is provided which is supplied via a suction line (9) with refrigerant evaporated in the deep-freeze consumer (E4), and wherein the refrigerant compressed in the compressor unit (10) is fed via a suction line (11) to the compressor unit (6).

13. A method for operating a refrigeration circuit, in which a single-component or multi-component refrigerant, in particular CO₂, circulates in the direction of flow through a condenser/gas cooler (1), an intermediate relief device (a), a collecting container (3), a relief device (b, c) connected upstream of an evaporator (E2, E3), an evaporator (E2, E3), and a compressor unit (6) connected to the evaporator (E2, E3) via a suction line (5), in which flash gas from the gas space of the collecting container (3) is fed via a line (12, 16) to the input of the compressor unit (6), **characterized in that**, in the intermediate relief device (a) disposed between the condenser/gas cooler (1) and the collecting container (3), a pressure release of the refrigerant to an intermediate pressure of 5 to 40 bar is effected, and a partial flow of the flash gas (12, 16) drawn from the collecting container (3) is superheated (E6), at least intermittently, in relation to the compressed refrigerant (7) in the pressure line (7) that connects the compressor unit (6) to the condenser/gas cooler (1).

14. The method according to Claim 13, wherein the refrigerant (2) is cooled before its intermediate relief (a).

## Revendications

1. Cycle frigorifique, dans lequel un agent réfrigérant à un ou plusieurs composants, en particulier du CO₂, circule, dans lequel le cycle frigorifique permet une opération supercritique, présentant dans le sens d'écoulement un condenseur/refroidisseur de gaz (1), un dispositif de détente intermédiaire (a), un récipient de collecte (3), un dispositif de détente (b, c) monté en amont d'un évaporateur (E2, E3), un évaporateur (E2, E3) et une unité compresseur (6) reliée à l'évaporateur (E2, E3) par une conduite d'aspiration (5), dans lequel l'unité compresseur (6) est reliée au condenseur/refroidisseur de gaz (1) au moyen d'une conduite de pression (7), dans lequel la chambre à gaz du récipient de collecte (3) est reliée ou peut être reliée à l'entrée de l'unité compresseur (6) par le biais d'une conduite (12, 16), **caractérisé en ce qu'**un échangeur de chaleur (E6) est prévu, auquel un flux partiel du gaz flash prélevé du récipient de collecte (3) par le biais de la conduite (12, 16) est amené au moins temporairement et dans lequel ce flux partiel est surchauffé contre l'agent réfrigérant comprimé dans la conduite de pression (7).

2. Cycle frigorifique selon la revendication 1, dans lequel le gaz flash après passage par l'échangeur de chaleur/surchauffeur (E6) est amené à l'entrée du compresseur (6') de l'unité compresseur (6) par le biais d'une conduite (16').

3. Cycle frigorifique selon la revendication 1 ou 2, dans lequel un échangeur de chaleur (E1) est monté en amont du récipient de collecte (3).

4. Cycle frigorifique selon la revendication 3, dans lequel l'échangeur de chaleur (E1) est relié ou peut être relié (2, 13) côté entrée à la sortie du condenseur/refroidisseur de gaz (1).

5. Cycle frigorifique selon la revendication 3 ou 4, dans lequel la conduite (2) du condenseur/refroidisseur de gaz (1) se divise en une première section de conduite (2') et en une deuxième section de conduite (13), dans lequel une soupape de détente (f) est agencée dans la deuxième section de conduite (13), et dans lequel l'agent réfrigérant dans la deuxième section de conduite (13) est évaporé dans l'échangeur de chaleur (E1) contre l'agent réfrigérant dans la première section de conduite (2').

6. Cycle frigorifique selon la revendication 5, dans lequel la deuxième section de conduite (13, 14) est reliée ou peut être reliée à l'entrée du compresseur (6') de l'unité compresseur (6) après l'échangeur de chaleur (E1).

7. Cycle frigorifique selon la revendication 5 ou 6, dans lequel la conduite de pression (7) est reliée ou peut être reliée à la conduite (2, 2', 2'') reliant le condenseur/refroidisseur de gaz (1) et le récipient de collecte (3).

8. Cycle frigorifique selon l'une quelconque des revendications 5 à 7, dans lequel la conduite (18) avec une soupape (j), qui y est prévue, relie la première section de conduite (2') après l'échangeur de chaleur (E1) à la conduite de pression (7) après l'unité compresseur (6).

9. Cycle frigorifique selon l'une quelconque des revendications précédentes, dans lequel la conduite de pression (7) est reliée ou peut être reliée au récipient de collecte (3), de préférence à sa chambre à gaz.

10. Cycle frigorifique selon la revendication 9, dans lequel une soupape de détente (h) est prévue dans la conduite (17), qui relie la conduite de pression (7) au récipient de collecte (3).

11. Cycle frigorifique selon l'une quelconque des revendications précédentes, dans lequel l'agent réfrigérant prélevé du récipient de collecte (3) est amené par le biais d'une conduite (8) à un ou plusieurs consommateurs de congélation (E4), auxquels une soupape de détente (d) est montée en amont.

12. Cycle frigorifique selon la revendication 11, dans lequel une unité compresseur (10) est prévue, qui est alimentée en agent réfrigérant évaporé dans le consommateur de congélation (E4) par le biais d'une conduite d'aspiration (9), et dans lequel l'agent réfrigérant comprimé dans l'unité compresseur (10) est amené à l'unité compresseur (6) par le biais d'une conduite d'aspiration (11).

13. Procédé d'opération d'un cycle frigorifique, dans lequel un agent réfrigérant à un ou plusieurs composants, en particulier du CO₂, circule dans le sens d'écoulement à travers un condenseur/refroidisseur de gaz (1), un dispositif de détente intermédiaire (a), un récipient de collecte (3), un dispositif de détente (b, c) monté en amont d'un évaporateur (E2, E3), un évaporateur (E2, E3) et une unité compresseur (6) reliée à l'évaporateur (E2, E3) par une conduite d'aspiration (5), dans lequel du gaz flash est amené de la chambre à gaz du récipient de collecte (3) à l'entrée de l'unité compresseur (6) par le biais d'une conduite (12, 16), **caractérisé en ce que** dans le dispositif de détente intermédiaire (a) agencé entre le condenseur/refroidisseur de gaz (1) et le récipient de collecte (3), une détente de l'agent réfrigérant à une pression intermédiaire de 5 à 40 bar a lieu, et un flux partiel du gaz flash (12, 16) prélevé du récipient de collecte (3) est surchauffé (E6) au moins temporairement contre l'agent réfrigérant (7) comprimé dans la conduite de pression (7), qui relie l'unité compresseur (6) au condenseur/refroidisseur de gaz (1).

14. Procédé selon la revendication 13, dans lequel l'agent réfrigérant (2) est refroidi avant sa détente intermédiaire (a).
